# EUROPÄISCHE PATENTSCHRIFT

(11) **EP 0 540 863 B1**
(45) Veröffentlichungstag und Bekanntmachung des Hinweises auf die Patenterteilung: **29.11.1995**
(21) Anmeldenummer: 92115796.2
(22) Anmeldetag: 16.09.1992
(51) Int. Cl.: B61D 5/06

(54) **Abstützeinrichtung für auf Untergestellen schienengebundener Güterwagen gelagerter Aufbauten, insbesondere für Kessel auf Kesselwagen**
Support for structures mounted on frames of track-bound freight cars especially for tanks on tank vehicles
Fixation pour structures montées sur châssis de wagons à marchandises sur rails notamment pour citernes sur wagons-citernes

(30) Priorität: 26.09.1991 DE 4132047
(43) Veröffentlichungstag der Anmeldung: 12.05.1993
(73) Patentinhaber: Linke-Hofmann-Busch GmbH, D-38239 Salzgitter (DE)
(72) Erfinder: Aust, Günther, W-3320 Salzgitter 41 (DE); Beier, Günter, Dipl.-Ing., W-3320 Salzgitter 51 (DE)

(56) Entgegenhaltungen:
- FR-A- 1 164 137
- US-A- 1 352 981
- US-A- 2 191 718

## Beschreibung

Die Erfindung betrifft eine Abstützeinrichtung für auf Untergestellen schienengebundener Güterwagen gelagerte Aufbauten nach dem Oberbegriff des Anspruchs 1.

Aus der gattungsbildenden US-A-1,352,981 ist eine unstarre, elastische Kessellagerung bekannt, bei der Kessel und Untergestell weitgehend voneinander getrennt und begrenzt gegeneinander verschieblich gehalten sind, so daß einerseits unterschiedliche Längenänderungen aufgrund von Temperatureinflüssen ausgeglichen werden und andererseits auf das Untergestell einwirkende Stoßkräfte und daraus resultierende Stoßenergien in verminderter Größe auf den Kessel übertragen werden. Um dies zu erreichen, ist an den Enden des Kessels je ein Halteglied befestigt, an dem Stangen angelenkt sind, die sich zur Quermitte des Untergestells erstrecken und dort über einen Hebelmechanismus an einem Federsystem abgestützt sind. Insbesondere bei Stößen, die eine größere Verschiebung des Kessels gegen das Unterstell verursachen, ist eine Rückstellung des Kessels in die Ausgangslage nicht sicher gewährleistet. Dies kann die Fahrdynamik und die Betriebssicherheit des Kesselwagens ungünstig bis hin zu einer Betriebsgefahr beeinflussen. Zum Stoßkraftabbau in der Trägerkonstrukton des Untergestells ist ausbildungsbedingt nur die Hälfte der nutzbaren Länge des Untergestells genutzt, da die Stoßkraftumleitung im Bereich der Quermittelebene des Untergestells erfolgt.

Aus der DE 39 40 650 C1 ist eine Abstützeinrichtung für Behälter auf dem Untergestell eines Eisenbahngüterwagens bekannt, die den Behälter an beiden Enden in quer zur Längsrichtung des Eisenbahngüterwagens angeordneten Endsätteln begrenzt längsverschieblich gegenüber dem Untergestell halten, wobei der Behälter in Querrichtung über die Endsättel und geeignete Halteelemente, z. B. Spannbänder am Untergestell gehalten ist. An jedem Ende des Behälters ist ein behälterseitiges Anschlagstück befestigt, das einem untergestellseitigen Widerlager zugeordnet ist. Jedes mit dem Behälter verbundenes Anschlagstück ist für Bewegungen in Richtung auf das jeweils zugeordnete Ende des Untergestells bezüglich des jeweils zugeordneten Widerlagers zwangfrei längsverschieblich geführt, derart, daß Kräfte und Energien aus einer Stoßeinleitung an einem Ende des Untergestells über das Untergestell und das Widerlager am stoßabgewandten Ende des Untergestells in das zugeordnete Anschlagstück des Behälters am der Stoßeinrichtung abgewandten Ende in den Behälter eingeleitet werden. Durch diese Ausbildung wird die Verbindungsstelle zwischen Aufbau und Untergestell bei hohen Krafteinleitungen in das Untergestell, insbesondere bei Pufferstößen auf der Seite des Pufferstoßes entlastet und die auftretende Pufferkraft verringert. Das Untergestell ist in Längsrichtung reversibel nachgiebig ausgebildet, wobei eine Energieaufnahme und ein nennenswerter Abbau der Pufferstoßkraft durch gezielte reversible Biegung der Trägerstruktur oder von Teilen der Trägerstruktur der Kopfsektionen und/oder der Mittelsektion des Untergestells erfolgt. Um dies zu erreichen weist die Mittelsektion zwei in horizontaler Ebene mit Abstand angeordnete Langträger auf, die durch einen Strebverband verbunden sind, der die Langträger reversibel biegeweich miteinander koppelt und diese zu Biegeverformungen quer zur Längsrichtung des Untergestells mindestens in der horizontalen Ebene zwingt.

Für bestimmte Einsatzfälle ist es allerdings wünschenswert, die Pufferkräfte weiter zu erniedrigen und dazu beispielsweise das Untergestell noch weicher auszubilden. Dem sind aber aus Stabilitätsgründen Grenzen gesetzt, da die Zulassungsbedinungen für die Einstellung von Eisenbahnfahrzeugen bestimmte Festigkeiten bzw. maximale Verformungen beim Diagonalstoß oder den Anhebefall vorschreiben.

Aus der DE 39 09 883 A1 ist es bekannt, bei einem gattungsähnlichen Eisenbahngüterwagen zwischen den Anschlagstücken und dem jeweils zugeordneten Widerlager jeweils eine in Richtung auf die Quermittelebene des Eisenbahngüterwagens wirksame Energieverzehreinrichtung anzuordnen, wobei als Energieverzehreinrichtung eine Druckfederanordnung oder eine Keilebene vorgeschlagen wird. Als nachteilig erweist es sich, daß die sichere Rückstellung des Behälters nach einem Pufferstoß gegenüber dem Untergestell nicht immer erreicht wird. Zur Abhilfe sind zusätzliche Rückstelleinrichtungen erforderlich, was den Wartungsaufwand und die Wirtschaftlichkeit ungünstig beeinflußt.

Der Erfindung liegt daher die Aufgabe zugrunde, eine gattungsgemäße Abstützeinrichtung derart auszubilden, daß die Energieaufnahmefähigkeit der den Aufbau in Längsrichtung gegen das Untergestell abstützenden Elemente einer Abstützeinrichtung weiter erhöht wird und die Rückstellfähigkeit des Aufbaus gegen das Untergestell nach dem Pufferstoß verbessert wird.

Diese Aufgabe wird durch die im Anspruch 1 gekennzeichnete Abstützeinrichtung gelöst.

Zweckmäßige Weiterbildungen der Erfindung sind in den Ansprüchen 2 bis 7 angegeben.

Vier Ausführungsbeispiele der Erfindung sind nachstehend unter Bezugnahme auf die Zeichnung näher erläutert.

Es zeigt
- Fig. 1: eine Seitenansicht eines Kesselwagens mit einer erfindungsgemäßen Abstützeinrichtung;
- Fig. 2: die Draufsicht auf das Untergestell des Kesselwagens nach Fig. 1;
- Fig. 3: eine Seitenansicht eines zweiten Ausführungsbeispiels einer Abstützeinrichtung;
- Fig. 4: eine Seitenansicht eines dritten Ausführungsbeispiels einer Abstützeinrichtung in schematischer Darstellung;
- Fig. 5: eine Seitenansicht eines vierten Ausführungsbeispiels einer Abstützeinrichtung in schematischer Darstellung.

Der in Fig. 1 dargestellte Eisenbahngüterwagen (Kesselwagen) weist ein Untergestell 1 mit zwei Kopfsektionen 2 und einer Mittelsektion 3 und einen Aufbau 4 (Kessel) auf, der an den Enden A und B jeweils in einem am Untergestell 1 befestigten Quersattel 5 und mittels geeigneter Haltelemente 6 (Spannbänder) in Querrichtung am Untergestell 1 gehalten ist. Die Längsanbindung des Aufbaus 4 am Untergestell 1 erfolgt über eine Abstützeinrichtung, die den Aufbau 4 bei einem Pufferstoß, d. h. einer Krafteinleitung über die Puffer in das Untergestell, gegen das Untergestell 1 begrenzt längsverschieblich hält. Jeder Güterwagenhälfte ist bezüglich der Quermittelebene mindestens ein in einer Richtung wirksames Längslager 98 mit Anschlagstück 8 und Widerlager 9 in zur Quermittelebene spiegelsymmetrischer, zueinander gegenläufiger Anordnung zugeordnet. Zur überleitung der Kräfte vom Untergestell in den Aufbau 4 sind am Untergestell 1 Krafteinleitungslager 13 und am Aufbau 4 Kraftaufnahmelager 14 befestigt.

Das Krafteinleitungslager 13 und das zugeordnete Kraftaufnahmelager 14 sind in Längsrichtung des Güterwagens derart hintereinander angeordnet, daß bei einer Krafteinleitung aus dem Untergestell 1 zwischen dem Krafteinleitungslager 13 und dem zugeordneten Kraftaufnahmelager 14 eine Kraftrichtungsumkehr gegeben ist und lediglich Kräfte resultierend aus einer Vergrößerung des Abstandes zwischen Krafteinleitungslager 13 und zugeordnetem Kraftaufnahmelager 14 übertragbar sind.

Die Abstützeinrichtung nach den Figuren 1 bis 3 weist einen Mittensattel 7 auf, welcher im Mittenbereich des Radstandes oder Drehgestellabstandes fest mit dem Aufbau 4 verbunden ist, nicht jedoch mit dem Untergestell 1. Am Mittensattel 7 ist symmetrisch zur Aufbauquermittelebene je ein Anschlagstück 8 befestigt, das einem untergestellseitigen Widerlager 9 zugeordnet ist und die zusammen das in einer Längsrichtung wirksame Längslager 98 bilden.

Das Längslager 98 ist derart ausgebildet und angeordnet, daß das Anschlagstück 8 durch das Widerlager 9 gegen Verschiebungen (Relativbewegungen) in Richtung auf die Quermittelebene des Untergestells 1 festgelegt ist, in Richtung auf das jeweils zugeordnete Ende A bzw. B des Untergestells 1 im Widerlager 9 jedoch längsverschieblich gehalten ist.

Zwischen dem Krafteinleitungslager 13 und dem zugeordneten Kraftaufnahmelager 14 ist ein Zugglied 10 (z. B. Zugstange oder -träger, vorgespannter Seilzug) angeordnet, an dessen einem Ende das in einer Längsrichtung wirksame Längslager 98 angeordnet ist und dessen anderes Ende längsrichtungsfest entweder mit dem untergestellseitigen Krafteinleitungslager 13 oder mit dem aufbauseitigen Kraftaufnahmelager 14 verbunden ist.

In dem Ausführungsbeispiel nach Fig. 1 ist das Zugglied 10, das sich vom Mittensattel 7 bis zum zugeordneten Ende A bzw. B des Untergestells 1 erstreckt und dort befestigt ist, am Widerlager 9 befestigt.

Das Zugglied 10 ist unter Zugbelastung durch Dehnung im elastischen Bereich bei gutem Rückstellverhalten, d. h. mit hohen Rückstellkräften, charakterisiert.

Die Abstützeinrichtung weist mindestens je ein Zugglied 10 je zugeordneter Kopfsektion 2 auf, zweckmäßig jedoch vier Zugglieder 10, die derart angeordnet sind, daß jeder Wagenhälfte bezüglich der Quermittelebene und damit jeder Kopfsektion 2 des Untergestells 1 zwei gleichwirkende Zugglieder 10 in symmetrischer Anordnung zugeordnet sind. Die Zugglieder 10 jeder Wagenhälfte sind bezüglich der Zugglieder 10 der anderen Wagenhälfte entgegenwirkend und spiegelsymmetrisch zur Quermittelebene angeordnet.

Die Zugglieder 10 sind in den Ausführungsbeispielen nach den Figuren 1 bis 3 als Außenlangträger ausgebildet, die vom Kopfträger 11 der Kopfsektion 2 über den Hauptquerträger 12 in der Ebene des Untergestells 1 bis zum Mittensattel 7 erstreckt sind und dort über das an dem Zugglied 10 befestigte Widerlager 9 am aufbauseitigen Anschlagstück 8 angreifen. Somit ist eine aus Sicherheitsgründen erwünschte, möglichst durchgehende Flankenabgrenzung gegeben.

Nachfolgend ist die Abstützeinrichtung bei Beaufschlagung durch einen Auflaufstoß bzw. Pufferstoß erläutert. Die Abstützeinrichtungen sind in den Fig. 1 bis 3 in einer Lage kurz nach der Stoßeinleitung dargestellt.

Nach einem Pufferstoß, beispielsweise auf der Seite A des Kesselwagens, wird die Stoßenergie zunächst durch die im Kraftfluß liegenden Puffer - im Regelfall sind am Stoß vier Puffer beteiligt - in den Grenzen deren maximaler Pufferarbeit erniedrigt. Da der Aufbau 4 auf der Seite A der Stoßeinbringung in Stoßrichtung nicht mit dem aufbauseitigen Anschlagstück 8 im untergestellseitigen Widerlager 9 festgelegt ist, wird der Pufferstoß durch das Untergestell 1 geleitet, wobei ein weiterer Teil der Stoßenergie in Abhängigkeit von der konstruktiven Ausbildung der Federkonstante und der Dämpfungseigenschaft des Untergestells 1 im Untergestell 1 abgebaut wird. Die nunmehr verbliebene Stoßkraft bzw. Stoßenergie wird am Ende B des Untergestells 1 über das Krafteinleitungslager 13 in das Zugglied 10 (um)geleitet und zum Mittensattel 7 geführt und dort über das Widerlager 9 und das behälterseitige Anschlagstück 8 in das Kraftaufnahmelager 14 übertragen. Somit wird ein Abbau der Stoßenergie in den Puffern, im Untergestell 1 und in den dem Ende B zugeordneten Zuggliedern 10 erreicht, bevor eine Krafteinleitung in das Kraftaufnahmelager 14 am Mittensattel 7 erfolgt.

Die Zugglieder 10 sind grundsätzlich nur in einer Richtung wirksam ausgebildet, nämlich für Zugkräfte aus einer Krafteinleitung über das Krafteinleitungslager 13 vom jeweils stoßabgewandten Ende B des Untergestells 1. Die dem Ende A zugeordneten Zugglieder 10 werden bei einer Stoßeinbringung am Ende A des Untergestells 1 nicht belastet und sind an der Stoßkrafteinleitung in den Aufbau 4 nicht beteiligt.

In Fig. 3 ist ein zweites Ausführungsbeispiel der Erfindung dargestellt. Hier sind die Längslager 98 im Bereich der Kopfsektionen 2 angeordnet und jedes untergestellseitige Widerlager 9 ist einem aufbauseitigen Anschlagstück 8 zugeordnet, das durch das Widerlager 9 in Richtung auf die Quermittelebene des Güterwagens festgelegt ist. Das Anschlagstück 8 ist am Ende des Zuggliedes 10 befestigt. Das Zugglied 10 erstreckt sich von der Kopfsektion 2 vom Anschlagstück 8 bis zum Mittensattel 7 und ist dort befestigt. Das Zugglied 10 kann auch als durchgehendes Bauteil ausgebildet sein, das als Außenlangträger zwischen den Kopfsektionen angeordnet ist.

Bei den Ausführungsbeispielen nach den Figuren 1 bis 3 sind somit zwischen dem Kraftaufnahmelager 14 des Aufbaus 4 und dem Krafteileitungslager 13 des Untergestells 1 Zugglieder 10 angeordnet, die entweder zwischen den untergestellseitigen Widerlagern 9 im Bereich des Mittensattels 7 und deren Abstützung am zugeordneten Ende A, B des Untergestells 1 oder zwischen den aufbauseitigen Anschlagstücken 8 an den Wagenenden A, B und dem Mittensattel 7 befestigt sind. Ein Pufferstoß wird vergleichbar nach dem Durchlauf durch das Untergestell 1 an der stoßabgewandten Seite des Untergestells 1 über das Krafteinleitungslager 13 in das Zugglied 10 umgeleitet, unter Stoßenergieerniedrigung zum Mittensattel 7 geführt und von dort über das Kraftaufnahmelager 14 in den Aufbau 4 eingebracht.

Die konstruktiv unterschiedliche Anbindung des Zuggliedes 10 zwischen dem Mittensattel 7 und Anschlagstück 8 im zweiten Ausführungsbeispiel entspricht bei funktionsbezogener Zuordnung der Elemente funktionell der Anbindung aus dem ersten Ausführungsbeispiel.

Die Länge der Zugglieder 10 ist ausgehend vom Bereich am Mittensattel 7 bis zu den Enden A, B des Untergestells 1 auf jede Zwischenlänge beliebig festlegbar. Bei Verwendung von Zwischenlängen sind durch die geringere Länge der Energieverzehrelemente allerdings die Beiträge des Untergestells 1 und des Zuggliedes 10 zum Energieverzehr geringer. Die Festlegung der Länge und der Anordnung hat jedoch ebenfalls unter Berücksichtigung von Symmetriefaktoren zu erfolgen.

In zwei weiteren Ausführungbeispielen der Erfindung (Fig. 4 und Fig. 5) sind die Zugglieder 10 der Abstützeirichtungen von einer Güterwagenhälfte bezüglich der Quermittelebene des Güterwagens über die Quermittelebene hinaus zur anderen Güterwagenhälfte erstreckt. Um eine möglichst große effektive Länge der Energieverzehrelemente zu erreichen, sind die Zugglieder 10 zwischen den Kopfsektionen 2 über nahezu das gesamte Untergestell 1 erstreckt.

Die Längslager 98 können in Bereich des aufbauseitigen Kraftaufnahmelagers 14 (Fig. 4) oder des untergestellseitigen Krafteinleitungslagers 13 (Fig. 5) angeordnet sein.

Bei beiden Ausführungsbeispielen wird nach Einleitung eines Auflaufstoßes in das Untergestell die Kraft bzw. Energie der bezüglich der Quermittelebene stoßabgewandten Untergestellhälfte B in das Krafteinleitungslager 13 eingeleitet und über das am Krafteinleitungslager 13 angreifende Zugglied 10 zum stoßzugewandten Ende A des Untergestells umgelenkt und bei Ausschöpfen der maximal möglichen Länge am stoßzugewandten Ende A des Aufbaus 4 über das Kraftaufnahmelager 14 in den Aufbau 4 eingeleitet. Auch diese Bauarten erlauben prinzipiell eine beliebig lange Ausführung der Zugglieder 10.

Beim Ausführungsbeispiel nach Fig. 5 ergibt sich bezüglich der Richtung der Längsverschiebbarkeit der Anschlagstücke 8 im Vergleich zu den anderen Ausführungsbeispielen eine Richtungsumkehr. Denn hier legen die untergestellseitigen Widerlager 9 das jeweils zugeordnete aufbauseitige Anschlagstück 8 in Richtung auf das dem Anschlagstück 8 zugeordnete Ende des Aufbaus 8 fest, während die Anschlagstücke 8 jeweils in Richtung auf die Quermittelebene des Untergestells 1 im Längslager 98 längsverschieblich gehalten sind.

### Bezugszeichen

- 1: Untergestell
- 2: Kopfsektion
- 3: Mittensektion
- 4: Aufbau
- 5: Quersattel
- 6: Halteelement
- 7: Mittensattel
- 8: Anschlagstück
- 9: Widerlager
- 98: Längslager
- 10: Zugglied
- 11: Kopfträger
- 12: Hauptquerträger
- 13: Krafteinleitungslager
- 14: Kraftaufnahmelager

## Patentansprüche

1. Abstützeinrichtung für auf Untergestellen schienengebunderer Güterwagen gelagerte Aufbauten (4), insbesondere für Kessel auf Kesselwagen, wobei der Aufbau mindestens an den Wagenenden jeweils mittels eines Quersattels und geeigneter Halteelemente (6) quer zur Längsrichtung des Untergestells (1) festgelegt und gegen das Untergestell bei einem Pufferstoß begrenzt längsverschieblich gehalten ist und jeder Güterwagenhälfte bezüglich der Quermittelebene mindestens ein in einer Richtung wirksames Längslager (98) mit Anschlagstück (8) und Widerlager (9) und eine in eine Längsrichtung wirksame Energieverzehreinrichtung in Spiegelsymmetrischer, zueinander bezüglich der Quermittelebene gegenläufiger Anordnung zugeordnet ist wobei am Untergestell Krafteinleitungslager und am Aufbau Kraftaufnahmelager befestigt sind, und das Längslager (98) und die Energieverzehreinrichtung zwischen dem Krafteinleitungslager und dem zugeordneten Kraftaufnahmelager angeordnet sind, wobei das Krafteinleitungslager und das zugeordnete Kraftaufnahmelager in Längsrichtung derart hintereinander angeordnet sind, daß bei einer Krafteinleitung aus dem Untergestell (1) zwischen dem Krafteinleitungslager und dem zugeordneten Kraftaufnahmelager eine Kraftrichtungsumkehr gegeben ist und lediglich Kräfte resultierend aus einer Vergrößerung des Abstandes zwischen Krafteinleitungslager und zugeordnetem Kraftaufnahmelager übertragbar sind, wobei zwischen dem Krafteinleitungslager und dem zugeordneten Kraftaufnahmelager ein Zugglied angeordnet ist, an dessen einem Ende das in einer Längsrichtung wirksame Längslager mit Anschlagstück und Widerlager angeordnet ist und dessen anderes Ende längsrichtungsfest entweder mit dem untergestellseiti gen Krafteinleitungslager oder mit dem aufbauseitigen Kraftaufnahmelager verbunden ist und wobei das Zugglied unter Zugbelastung durch Dehnung im elastischen Bereich bei hohen Rückstellkräften charakterisiert ist, dadurch gekennzeichnet, daß jedes untergestellseitige Widerlager (9) das jeweils zugeordnete aufbauseitige Anschlagstück (8) sowohl in Richtung auf die Quermittelebene des Untergestelles (1) als auch in Richtung auf das dem Anschlagstück (8) zugeordnete Ende des Aufbaus (4) festlegt und das Anschlagstück (8) sowohl in Richtung auf das dem Widerlager (9) zugeordnete Ende des Untergestells (1) im Längslager (98) als auch in Richtung auf die Quermittelebene des Untergestells (1) im Längslager (98) längsverschieblich gehalten ist.

2. Abstützeinrichtung nach Anspruch 1, dadurch gekennzeichnet, daß das Zugglied (10) von einer Güterwagenhälfte bezüglich der Quermittelebene über die Quermittelebene hinaus zur anderen Güterwagenhälfte erstreckt ist.

3. Abstützeinrichtung nach Anspruch 2, dadurch gekennzeichnet, daß das Zugglied (10) im Bereich von der ersten Kopfsektion (2) zur zweiten Kopfsektion (2) erstreckt ist.

4. Abstützeinrichtung nach Anspruch 2, dadurch gekennzeichnet, daß das Längslager (98) im Bereich des untergestellseitigen Krafteinleitungslagers (13) angeordnet ist.

5. Abstützeinrichtung nach Anspruch 2, dadurch gekennzeichnet, daß das Längslager (98) im Bereich des aufbauseitigen Kraftaufnahmelagers (14) angeordnet ist.

6. Abstützeinrichtung nach einem oder mehreren der vorhergehenden Ansprüche 1 bis 5, dadurch gekennzeichnet, daß die Abstützeinrichtung vier Zugglieder (10) aufweist, die derart angeordnet sind, daß jeder Güterwagenhälfte bzw. jeder Kopfangeordnet sind, daß jeder Güterwagenhälfte bzw. jeder Kopfsektion (2) bezüglich der Quermittelebene zwei gleichwirkende Zugglieder (10) zugeordnet sind.

7. Abstützeinrichtung nach einem oder mehreren der vorhergehenden Ansprüche 1 bis 6, dadurch gekennzeichnet, daß die Zugglieder (10) als Außenlangträger ausgebildet sind, die von der Kopfsektion (2) in der Ebene des Untergestells (1) jeweils bis zum Mittensattel (7) oder durchgehend bis zur zweiten Kopfsektion (2 ) erstreckt sind.

## Claims

1. Supporting arrangement for bodies (4) mounted on underframes of rail goods trucks, in particular for tanks on tank trucks, whereby the body is fixed at least at the ends of the truck in each case by means of a transverse saddle and suitable holding elements (6) at right-angles to the longitudinal direction of the underframe (1) and is held displaceable longitudinally to a limited degree against the underframe on striking a buffer, and each goods truck half relative to the transverse median plane has at least one longitudinal mounting (98) acting in one direction with a stop (8) and abutment (9) and an energy-dissipating device acting in a longitudinal direction in a mirror-symmetrical arrangement opposing one another relative to the transverse median plane, whereby force-conducting mountings are secured on the underframe and force-absorbing mountings on the body, and the longitudinal mounting (98) and the energy-dissipating device are disposed between the force-conducting mounting and the associated force-absorbing mounting, whereby the force-conducting mounting and the associated force-absorbing mounting are disposed one behind the other in the longitudinal direction such that when a force is conducted from the underframe (1) between the force-conducting mounting and the associated force-absorbing mounting a reversal of the direction of the force occurs and only forces resulting from an increase in the distance between the force-conducting mounting and the associated force-absorbing mounting can be transmitted, whereby a traction member is disposed between the force-conducting mounting and the associated force-absorbing mounting, whereby the longitudinal mounting acting in a longitudinal direction with the stop and abutment is disposed at one end of said traction member and the other end of said traction member is connected fixed in the longitudinal direction either to the force-conducting mounting on the underframe side or to the force-absorbing mounting on the body side, and whereby the traction member is characterised by extension in the elastic range with high restoring forces when under a tensile loading, characterised in that each abutment (9) on the underframe side secures the associated stop (8) on the body side in the direction of the transverse median plane of the underframe (1) and in the direction of the end of the body (4) associated with the stop (8), and the stop (8) is held displaceable longitudinally in the longitudinal mounting (98) both in the direction of the end of the underframe (1) associated with the abutment (9) and in the longitudinal mounting (98) in the direction of the transverse median plane of the underframe (1).

2. Supporting arrangement according to claim 1, characterised in that the traction member (10) is extended from one goods truck half relative to the transverse median plane beyond the transverse median plane to the other goods truck half.

3. Supporting arrangement according to claim 2, characterised in that the traction member (10) is extended in the area from the first head section (2) to the second head section (2).

4. Supporting arrangement according to claim 2, characterised in that the longitudinal mounting (98) is disposed in the area of the force-conducting mounting (13) on the underframe side.

5. Supporting arrangement according to claim 2, characterised in that the longitudinal mounting (98) is disposed in the area of the force-conducting mounting (14) on the body side.

6. Supporting arrangement according to one or more of the preceding claims 1 to 5, characterised in that the supporting arrangement exhibits four traction members (10) which are disposed such that each goods truck half or each head section (2) relative to the transverse median plane has two traction members (10) working in the same direction.

7. Supporting arrangement according to one or more of the preceding claims 1 to 6, characterised in that the traction elements (10) take the form of external longitudinal members which are extended from the head section (2) in the plane of the underframe (1) in each case to the middle saddle (7) or continuously to the second head section (2).

## Revendications

1. Dispositif de soutien pour des structures (4) montées sur des châssis de wagons à marchandises roulant sur des rails, en particulier pour des citernes sur des wagons-citernes, selon lequel la structure est immobilisée transversalement à la direction longitudinale du châssis (9), au moins aux extrémités du wagon, respectivement au moyen d'un berceau transversal et d'éléments de retenue adaptés (6), et est maintenue mobile en translation longitudinale sur une plage limitée, lors d'un tamponnement, par rapport au châssis, et, à chaque moitié du wagon à marchandises, considérée relativement au plan médian transversal, sont adjoints au moins un palier de butée (98) agissant dans une direction et comportant une pièce de butée (8) et une contre-butée (9), et un dispositif absorbant de l'énergie, actif dans une direction longitudinale, ceci selon des dispositions énantiomorphes mutuellement inversées par rapport au plan médian transversal, tandis qu'un support applicateur de force est fixé au châssis et un support récepteur de force est fixé à la structure, et que le palier de butée (98) et le dispositif absorbant de l'énergie sont disposés entre le support applicateur de force et le support récepteur de force associés, le support applicateur de force et le support récepteur de force associés étant disposés l'un derrière l'autre dans la direction longitudinale, d'une façon telle que, lors de l'application d'une force à partir du châssis (1), une inversion de la direction de la force est produite entre le support applicateur de force et le support récepteur de force associés et que seules des forces résultant d'une augmentation de la distante entre le support applicateur de force et le support récepteur de force associés peuvent être transmises, tandis qu'entre le support applicateur de force et le support récepteur de force associés, est disposé un élément de traction à l'une des extrémités duquel le palier de butée, agissant dans une direction longitudinale et comportant la pièce de butée et la contre-butée, est disposé, et dont l'autre extrémité est reliée, rigidement en direction longitudinale, soit au support applicateur de force situé côté châssis, soit au support récepteur de force situé côté structure, l'élément de traction présentant la caractéristique d'être, sous contrainte de traction, extensible dans le domaine des déformations élastiques, avec des forces de rappel intenses, caractérisé en ce que chaque contre-butée (9) située côté châssis immobilise la pièce de butée respectivement associée (8), située côté structure, aussi bien dans la direction allant vers le plan médian transversal du châssis (1) que dans la direction allant vers l'extrémité, associée à la pièce de butée (8), de la structure (4), et en ce que la pièce de butée (8) est maintenue mobile en translation longitudinale, aussi bien dans la direction allant vers l'extrémité, associée à la contre-butée (9), du châssis (1), dans le palier de butée (98), que dans la direction allant vers le plan médian transversal du châssis (1), dans le palier de butée (98).

2. Dispositif de soutien selon la revendication 1, caractérisé en ce que l'élément de traction (10) s'étend, à partir d'une moitié du wagon à marchandises, considéré relativement au plan médian transversal, au-delà du plan médian transversal jusqu'à l'autre moitié du wagon à marchandises.

3. Dispositif de soutien selon la revendication 2, caractérisé en ce que l'élément de traction (10) s'étend dans la région allant de la première section de tête (2) à la seconde section de tête (2).

4. Dispositif de soutien selon la revendication 2, caractérisé en ce que le palier de butée (98) est disposé au voisinage du support applicateur de force (13) situé côté châssis.

5. Dispositif de soutien selon la revendication 2, caractérisé en ce que le palier de butée (98) est disposé au voisinage du palier récepteur de force (14) situé côté structure.

6. Dispositif de soutien selon une ou plusieurs des revendications précédentes 1 à 5, caractérisé en ce que le dispositif de soutien comporte quatre éléments de traction (10) qui sont disposés d'une façon telle qu'à chaque moitié du wagon à marchandises ou, suivant le cas, à chaque section de tête (2), considérée relativement au plan médian transversal, sont adjoints deux éléments de traction (10) agissant dans le même sens.

7. Dispositif de soutien selon une ou plusieurs des revendications précédentes 1 à 6, caractérisé en ce que les éléments de traction (10) sont réalisés sous la forme de longerons extérieurs qui s'étendent chacun, depuis la section de tête (2), dans le plan du châssis (1), jusqu'au berceau central (7) ou, de bout en bout, jusqu'à la seconde section de tête (2).
